# FASCICULE DE BREVET EUROPEEN

(11) **EP 0 335 795 B1**
(45) Date de publication et mention de la délivrance du brevet: **01.09.1993**
(21) Numéro de dépôt: 89400869.7
(22) Date de dépôt: 29.03.1989
(51) Int. Cl.: B25D 17/08, B32B 31/04

(54) **Porte-outil de foreuse**
Werkzeughalter für Bohrgerät
Tool holder for a drilling machine

(30) Priorité: 01.04.1988 FR 8804369
(43) Date de publication de la demande: 04.10.1989
(73) Titulaire: SOCIETE DE PROSPECTION ET D'INVENTIONS TECHNIQUES SPIT, F-26501 Bourg-Les-Valence Cédex (FR)
(72) Inventeur: Lafforgue, Jean-Jacques, F-07300 Tournon (FR); Schwartz, Claude, F-93460 Gournay S/Marne (FR)
(74) Mandataire: Bloch, Gérard

(56) Documents cités:
- EP-A- 0 223 738
- FR-A- 1 588 841
- FR-A- 2 331 410
- FR-A- 2 346 084

## Description

La présente invention concerne les foreuses à percussion dont le porte-outil comporte au moins une pièce de verrouillage, bille ou cylindre, mobile en direction sensiblement radiale, qui limite la mobilité axiale de la tige, ou foret, en pénétrant dans les cavités de celle-ci fermées des deux côtés dans le sens axial.

Dans certaines de ces foreuses, telles que décrites par exemple dans le FR 1 588 841 (HILTI), ces billes, ou cylindres, assurent non seulement le verrouillage du coulissement mais aussi le verrouillage en rotation, en jouant le rôle d'entraîneur.

Dans d'autres foreuses, telles que décrites dans le FR-A-2331410 (BOSCH) le porte-outil comporte au moins un entraîneur en rotation en forme de clavette.

On voit que les forets utilisés sur les foreuses du premier type (HILTI) ne comportent pas de rainures axiales sur leur tige et ne peuvent donc pas être utilisés sur les foreuses du second type (BOSCH).

L'invention vise précisément à permettre d'utiliser sur le même porte-outil soit un foret à rainure d'entraînement, soit un foret sans rainure.

Il est connu, par la demande de brevet EP-A-0 223 738, correspondant au brevet DE-3 539 912, d'obtenir ce résultat en prévoyant dans la paroi du porte-outil des cavités radiales débouchantes de formes différentes correspondant respectivement à une bille ou cylindre de verrouillage, et à un entraîneur en forme de clavette, et un manchon de réglage agencé pour assurer la pénétration radiale dans ces cavités ou le retrait radial de ces cavités des pièces, bille ou entraîneur, respectives correspondantes. Comme on le voit, il s'agit là d'une structure assez compliquée, donc onéreuse, du fait notamment qu'elle présente deux formes de cavités différentes.

L'invention vise à obtenir une structure permettant d'obtenir le même résultat mais avec des moyens plus simples, donc plus économiques et de mise en oeuvre plus simple.

A cet effet, l'invention a pour objet un porte-outil de foreuse du type comportant au voisinage de son extrémité au moins deux cavités radiales débouchant chacune à l'extérieur du porte-outil et à l'intérieur de son alésage axial, et agencée chacune pour servir de logement à une bille, ou cylindre, les orifices de débouchés des cavités étant de dimensions permettant à ladite bille, ou cylindre, d'être introduite de l'extérieur dans ces cavités, mais ne lui permettant pas d'en sortir vers l'intérieur dans l'alésage axial, et étant empêché de s'échapper vers l'extérieur par une bague annulaire, au moins une pièce en matière dure, logée dans au moins une de ces cavités, dont le corps présente sur une face, dirigée vers l'alésage axial, une première partie saillante de forme de barrette pour servir de clavette d'entraînement, associée au porte-outil et ladite bague annulaire assurant à la fois la retenue d'une bille ou cylindre et de ladite pièce associée, caractérisé par le fait que toutes les dites cavités radiales sont de même forme et ledit corps a la forme même des dites cavités lui permettant de s'y loger sans jeu et présente une seconde partie saillante sur la face opposée à celle ayant la première partie saillante.

Lorsque cette pièce associée est logée dans une des dites cavités, une des barrettes fait saillie dans l'alésage axial du porte-outil et peut servir d'entraîneur en rotation d'un foret muni d'une rainure axiale de forme correspondant à celle de ladite barrette.

L'absence de cette pièce associée et son remplacement éventuel par une bille, ou cylindre, permet l'utilisation de foret avec ou sans rainure axial d'entraînement.

Dans une forme de réalisation particulière de la pièce associée, donc des cavités débouchantes du porte-foret, le corps de cette pièce est un cône tronqué oblong, la première partie saillante est une barrette prismatique et la deuxième partie saillante est une barrette parallélépipédique.

L'utilisation de cette pièce associée peut justifier l'adaptation des moyens de retenue, tels que bague à la forme particulière de cette pièce.

A titre nullement limitatif, on a représenté au dessin annexé des exemples de réalisation de porte-outil perfectionnés selon l'invention, dessin sur lequel :
- la fig. 1 est une vue en coupe axiale de l'extrémité du porte-outil en état de recevoir un foret sans entraînement par rainure axiale,
- la fig. 2 est une vue en coupe selon la ligne II-II de la fig. 1,
- la fig. 3 est une vue en coupe axiale de l'extrémité du porte-outil en état de recevoir un foret à rainure axiale d'entraînement,
- la fig. 4 est une vue en coupe selon la ligne IV-IV de la fig. 3,
- la fig. 5 est une vue en coupe transversale, à plus grande échelle, de l'entraîneur du porte-outil de la fig.3,
- la fig. 6 est une vue en coupe longitudinale de l'entraîneur de la fig. 5.

Comme représenté sur les figures 1 à 4 le porte-outil 1 présente, au voisinage de son extrémité, deux cavités 2, 2′ débouchant à l'extérieur du porte-outil 1 et à l'intérieur de l'alésage axial de celui-ci. Ces cavités ont une surface intérieure en forme de cône oblong tronqué, susceptible d'épouser la forme de surface extérieure de la partie centrale de l'entraîneur associé 3. L'extrémité du porte-outil 1 est recouverte d'un capot en deux pièces 4, 4′ fixé par "clipsage" sur cette extrémité 5.

Dans l'état représenté sur les figures 1 et 2, c'est une bille 6, 6′ qui est logée dans chacune des cavités 2, 2′ dont la forme intérieure présente des dimensions telles qu'elle permet l'introduction de la bille mais en interdit la traversée complète jusque dans l'alésage central du porte-outil. Elle permet seulement à chaque bille 6, 6′ de faire saillie dans cet alésage. Une bague 7 retient les billes dans leur logement. Elle est appliquée contre des épaulements du capuchon 4′ par un disque 8 soumis à l'action d'un ressort 9.

Dans l'état représenté aux figures 3 et 4, la bille 6 est remplacée par le pièce 3 destinée à servir d'entraîneur en rotation de l'outil à rainure axiale.

Cette pièce 3, en métal fritté par exemple, comporte une partie centrale 10 en forme de cône tronqué oblong qui se loge, dans jeu, dans la cavité 2 du porte-outil 1. Elle se prolonge, d'un côté, par une barrette prismatique 11 qui fait saillie dans l'alésage central du porte-outil et qui jouera le rôle d'entraîneur. Elle se prolonge, de l'autre côté, par une barrette parallélépipédique 12.

Cette pièce 3 et la bille 6′ sont retenues par une bague 13 appliquée contre les épaulements du capuchon 4′ par un disque 14 soumis à l'action du ressort 9.

On voit que la bague 13 se distingue de la bague 7 pour bien s'adapter à la surface de base plane de la barrette 12. Le disque 14 se distingue du disque 8 pour s'adapter lui à la surface latérale plane de la bague 13.

Les pièces 3 en forme de barrette prismatique peuvent être façonnées de telle manière qu'elles coïncident en leurs parties 11 presque intégralement aux faces d'entraînement des rainures axiales du foret et assurent ainsi un rendement optimal de la transmission rotative.

On voit que le porte-outil selon l'invention permet au manipulateur selon son besoin, en fonction de la configuration des forets qu'il désire utiliser dans le porte-outil d'échanger manuellement un élément de verrouillage par un élément d'entraînement.

Le dispositif selon l'invention nécessite un nombre très limité de pièces, peu coûteuses, facilement démontables; il permet de remédier facilement à l'usure de ces éléments par un simple échange de pièces, réalisable par l'opérateur lui-même sans équipement spécifique.

## Revendications

1. Porte-outil de foreuse du type comportant au voisinage de son extrémité au moins deux cavités radiales (2,2') débouchant chacune à l'extérieur du porte-outil et à l'intérieur de son alésage axial, et agencée chacune pour servir de logement à une bille, ou cylindre (6,6'), les orifices de débouchés des cavités étant de dimensions permettant à ladite bille, ou cylindre, d'être introduite de l'extérieur dans ces cavités, mais ne lui permettant pas d'en sortir vers l'intérieur dans l'alésage axial, et étant empêché de s'échapper vers l'extérieur par une bague annulaire (13), au moins une pièce (3) en matière dure, logée dans au moins une de ces cavités (2,2'), dont le corps présente sur une face, dirigée vers l'alésage axial, une première partie saillante (11) de forme de barrette pour servir de clavette d'entraînement, associée au porte-outil et ladite bague annulaire (13) assurant à la fois la retenue d'une bille ou cylindre (6,6') et de ladite pièce associée (3), caractérisé par le fait que toutes les dites cavités radiales (2,2') sont de même forme et ledit corps (10) a la forme même des dites cavités lui permettant de s'y loger sans jeu et présente une seconde partie saillante (12) sur la face opposée à celle ayant la première partie saillante (11).

2. Porte-outil selon la revendication 1, dans lequel le corps de ladite pièce associée, donc chaque cavité débouchante, a la forme d'un cône tronqué oblong, la première partie saillante (11) est une barrette prismatique et la deuxième partie saillante (12) est une barrette parallélépipédique.

## Claims

1. Drill tool-holder of the type comprising close to its end at least two radial cavities (2,2') each opening outside of the tool-holder and inside of its axial bore, and each adapted for serving as housing for a ball, or cylinder (6,6'), the opening orifices of the cavities being dimensioned so that said ball, or cylinder, may be introduced from the outside into these cavities, but cannot come out thereof inwardly into the axial bore, and being prevented from escaping to the outside by an annular ring (13), at least a piece (3) made from a hard material housed in at least one of these cavities (2,2') whose body has on one face, facing the axial bore, a first projecting portion (11) in the form of a small bar to be used as driving key, associated with the tool-holder and said annular ring (13) securing retaining of both a ball or cylinder (6,6') and said associated piece (3), characterized in that all said radial cavities (2,2') have the same form and said body (10) has the same form as said cavities enabling it to be housed therein without clearance and has a second projecting portion (12) on its face opposite the one having the first projecting portion (11).

2. Tool-holder according to claim 1, wherein the body of said associated piece, so each opening cavity, has the shape of an oblong truncated cone with, the first projecting portion (11) is a small prismatic bar and the second projecting portion (12) is a small parallelepipedic bar.

## Patentansprüche

1. Werkzeughalter für ein Bohrgerät, umfassend nahe an seinem Ende mindestens zwei radiale Hohlräume (2,2'), die jeweils an der Außenseite des Werkzeughalters und im Inneren seiner axialen Bohrung münden und dafür vorgesehen sind, jeweils als Aufnahme für eine Kugel oder einen Zylinder (6,6') zu dienen, wobei die Mündungsöffnungen der Hohlräume solche Abmessungen besitzen, daß die Kugel order der Zylinder von außen her in diese Hohlräume eingeführt werden kann, jedoch diese nicht nach innen in die axiale Bohrung verlassen kann und durch einen Ring (13) daran gehindert wird, nach außen zu entweichen, und mindestens ein Teil (3) aus einem harten Material, das in mindestens einem dieser Hohlräume (2,2') angeordnet wird, dessen Körper auf der einen, zur axialen Bohrung hin gerichteten Seite einen ersten vorspringenden Teil (11) in Form eines Steges aufweist, der mit dem Werkzeughalter und dem Ring (13) assoziert ist und als Antriebskeil dazu dient, gleichzeitig das Festhalten einer Kugel oder eines Zylinders (6,6') und des assoziierten Teils (3) zu gewährleiste, dadurch gekennzeichnet, daß sämtliche radiale Hohlräume (2,2') dieselbe Form besitzen und der Körper (10) die gleiche Form wie die Hohlräume hat, was ihm ermöglicht, sich dort ohne Spiel einzufügen, und er auf der Seite, die der Seite mit dem ersten vorspringenden Teil (11) entgegengesetzt ist, einen zweiten vorspringenden Teil (12) aufweist.

2. Werkzeughalter gemäß Anspruch 1, bei dem der Körper des assoziierten Teils, folglich jeder mündende Hohlraum, die Form eines länglichen Kegelstumpfes besitzt, der erste vorspringende Teil (11) ein prismatischer Steg ist und der zweite vorspringende Teil (12) ein parallelepipedischer Steg ist.
